# EUROPÄISCHE PATENTSCHRIFT

(11) **EP 2 090 405 B1**
(45) Veröffentlichungstag und Bekanntmachung des Hinweises auf die Patenterteilung: **05.08.2015**
(21) Anmeldenummer: 09450010.5
(22) Anmeldetag: 14.01.2009
(51) Int. Cl.: B25D 9/20, B25D 17/11

(54) **Presslufthammer**
Pressurised air hammer
Marteau à air comprimé

(30) Priorität: 12.02.2008 AT 2292008
(43) Veröffentlichungstag der Anmeldung: 19.08.2009
(73) Patentinhaber: BBG Baugeräte GmbH, 8605 Kapfenberg (AT)
(72) Erfinder: Pfeffer, Johann, 8642 St. Lorenzen/Mürztal (AT)
(74) Vertreter: Wildhack & Jellinek

(56) Entgegenhaltungen:
- EP-A- 0 009 229
- WO-A-93/25831
- DE-A1- 2 730 567
- US-A- 1 770 676
- US-A- 1 931 042
- US-A- 4 303 131
- US-A- 4 327 807

## Beschreibung

Die Erfindung betrifft einen Presslufthammer gemäß dem Oberbegriff des Anspruchs 1, insbesondere einen handgeführten Presslufthammer, bestehend aus einem Halte- oder Griffkörper, einem steuerbaren Druckluft-Einlassventil, einem Zylinder mit einem Schlagkolben, einem Ventilkörper bzw. Steuerkörper zur Druckluft-Wegsteuerung aus einem Druckringraum für einen Schlag- oder Arbeitshub und einem Rückhub des Kolbens sowie einem Schalldämpfer mit Abluftaustrag.

Ein solcher Presslufthammer ist aus der US 1 931 042 A bekannt. Für Druckluftwerkzeuge gibt es eine Vielzahl von Steuerungen zur regelmäßigen Hin- und Her-Bewegung des Schlagkolbens, wobei sich die Erfindung auf Hämmer mit Lufteinlass-Steuerung über einen Ventilkörper und einem Auslass durch den Hub des Arbeitskolbens bezieht. Mit anderen Worten: Das Öffnen und Schließen des Lufteinlasses erfolgt durch einen einfachen Ventilkörper, der Luftauslass wird durch den Schlagkolben selbst gesteuert freigegeben.

Eine Lufteinlass-Steuerung kann alternativ mittels Flattersteuerung, Vollventilsteuerung und Rohrschiebersteuerung erfolgen. Die Erfindung basiert auf der Verwendung einer Flattersteuerung, bei welcher ein Ventilkörper zwischen zwei Sitzen hin- und hergeworfen wird und dabei abwechselnd die eine oder die andere Seite des Zylinders mit Druckluft beaufschlagt und die entgegengesetzte Seite abschließt.

Eine Flattersteuerung kann mit einem kugel-, klappen-, scheiben- oder platten- sowie ringförmigen Ventilkörper ausgeführt sein, wobei eine für den Rückhub dienende Druckleitung zumeist als Bohrung im Zylinder bzw. in der Zylinderwand ausgebildet ist.

Presslufthämmer nach dem Stand der Technik können bei schlechter Wartung, einer unzureichenden Pressluftgüte wegen sowie bei niedrigen Temperaturen Probleme auch mit der Flattersteuerung bekommen, die gegebenenfalls einen Anlauf des Hammers erschweren oder zu Prellschlägen führen. Als weitere Nachteile der herkömmlichen, insbesondere handgeführten Hämmer sind deren großes Gewicht, deren aufwändige Wartung und der hohe Aufwand bei der Herstellung derselben anzumerken.

Hier will die Erfindung die Nachteile der bisherigen Ausführungsformen vermeiden und setzt sich zum Ziel, eine neue Konzeption eines Presslufthammers zu schaffen, mittels welcher gleichzeitig eine einfache und sichere Flattersteuerung bei vorteilhafter Pressluftführung, ein geringes Gewicht des Hammers und eine hohe Wirtschaftlichkeit sowie Servicefreundlichkeit vorliegen.

Dieses Ziel wird bei einem Presslufthammer gemäß Anspruch 1, insbesondere einem handgeführten Presslufthammer der eingangs genannten Art dadurch erreicht, dass der Ventilkörper bzw. Steuerkörper zum Öffnen und Schließen der Lufteinlässe für eine Beaufschlagung des Kolbens mit Druckluft im Zylinder rohrförmig als Ring ausgebildet ist, und dass der Ventilkörper bzw. Steuerkörper *einen Außendurchmesser von kleiner* als *der Ausnehmung zum Griffkörper hin und einen Innendurchmesser von größer als der Außendurchmesser des Zylinders in der Ausnehmung aufweist, wobei die Lufteinlässe für eine Beaufschlagung des Kolbens im Zylinder mit Druckluft im Wesentlichen senkrecht zur Bewegungsaxe des Kolbens in einer Richtung einander gegenüberliegend angeordnet sind und dass die Druckluftzuleitung zum Kolben für einen Rückhub derselben von Griffkörper über ein Streckverbundteil und den Schalldämpfungskörper zu Lufteinlass in den Zylinder geführt ist*.

Die mit der Erfindung erreichten Vorteile sind im Wesentlichen im neuen System begründet, wobei die Komponenten in vorteilhafter Weise aufeinander abgestimmt sind. Eingangsseitig betrifft dies den Steuerkörper für ein Öffnen und Schließen der Lufteinlässe im Zusammenwirken mit einer konstruktiven Ausbildung der Druckluftführung. Ein Steuerkörper, ausgeführt als rohrförmiger Ring, ist stirnseitig zwischen Zylinder und Griffkörper in einem Ventilraum bewegbar geführt und verfügt über Verbindungsmittel im Führungsbereich. Von dem mit Druckluft beaufschlagbaren Ringraum sind einander gegenüberliegend ein Lufteinlass in den Zylinder zur Beaufschlagung des Kolbens für den Schlaghub einerseits und andererseits eine Zuleitung in ein Rohrsystem im Griffkörper, welches letztlich zur Rückhuberstellung dient, angeordnet. Eine derartige Umsteuereinrichtung für die Druckluftführung ist besonders betriebssicher und von großem gasströmungs kinetischem Vorteil.

Eine konstruktiv besonders günstige Form mit hoher Betriebssicherheit und Funktionsstabilität des Steuerkörpers liegt vor, wenn der rohrförmige Ventilkörper bzw. Steuerkörper zumindest auf einer der Stirnseiten in Rohraxrichtung Vertiefungen bzw. Ausnehmungen als Verbindungsmittel zum Druckringraum aufweist.

Besondere Vorteile hinsichtlich eines geringeren Gewichts des Hammers sind erreichbar, wenn der Zylinder für den Schlagkolben eine im Wesentlichen axsymmetrische Wanddicke frei von Längsbohrungen aufweist.

In dieser Ausführungsform muss der Zylinder, besser gesagt die Zylinderwandstärke lediglich entsprechend der mechanischen Beanspruchung ausgelegt werden, wodurch eine geringe Wanddicke und somit eine im Vergleich mit dem Stand der Technik Gewichtsreduktion des Hammers in günstiger Weise möglich ist.

Nach einer höchst vorteilhaften Ausgestaltung der Erfindung kann vorgesehen sein, dass der Schalldämpfer für den Abluftaustrag mit dem Halte- bzw. Griffkörper und mit dem Zylinder in Wirkverbindung steht und integriert ein Druckluftleitmittel zur Beaufschlagung des Kolbens für den Rückhub hat. Derart wird nicht nur eine wirtschaftliche Fertigung und hohe Servicefreundlichkeit des Hammers erreicht, sondern es sind damit auch Gewichtseinsparungen und eine verbesserte Schalldämmung möglich.

Wenn weiters der Schalldämpfer aus technischen Polyurethan (TPU) gebildet ist, und die Verbindungen mit dem Halte- oder Griffkörper und mit dem Zylinder sowie die Verbindung des Druckluftleitmittels als Steckverbindungen ausgebildet sind, kann die Schalldämpfung weiters intensiviert und eine Montage und/oder Demontage wesentlich erleichtert und mit hoher Wirtschaftlichkeit durchgeführt werden.

Im Folgenden soll die Erfindung anhand von lediglich einen Ausführungsweg darstellenden Zeichnungen näher erläutert werden.

Es zeigt:
- Fig. 1: einen handgeführten Presslufthammer (A) im Schnitt
- Fig. 2: Schnittdarstellung ((AA) aus Fig. 1) senkrecht zur Axe im Bereich des Ventilkörpers
- Fig. 3: Schnittdarstellung gem. Fig. 2 in Axrichtung

Für eine vereinfachte Zuordnung der Teile in den Figuren kann die nachfolgende Bezugszeichenliste dienen:
- A: Presslufthammer
- 1: Kolben
- 2: Zylinder
- 21: Lufteinlass in den Zylinder
- 3: Griffkörper
- 31: Lufteinlass in das Leitmittel im Griffkörper
- 32: Druckraum
- 4: Ventilkörper
- 41: Verbindungsmittel im Ventilkörper
- 5: Steckverbundteil
- 51: Druckluftleitmittel
- 6: Schalldämpfer
- 61: Abluftaustrag

Fig. 1 zeigt einen erfindungsgemäßen Presslufthammer A mit in Schlagrichtung federnden Haltegriffen zur Vibrationsverringerung.

Ein Schlagkolben 1 ist in einem Zylinder 2 positioniert, welcher Zylinder 2 eine im Wesentlichen axsymmetrische, geringe Wandstärke ohne axiale Bohrung hat. Ein aus Stahl gebildeter Zylinder 2 ist bei einer derartigen Ausführungsform wirtschaftlich, beispielsweise durch Drehen und durch radiales Bohren, herstellbar und kann geringes Gewicht aufweisen.

Mit einem vorstehend beschriebenen Zylinder 2 ist ein Griffkörper 3 verbunden, welcher ein steuerbares Drucklufteinlassventil, gegebenenfalls ein mittels Betätigungsmittel an einem Handgriff schaltbares Kugelventil hat und eine Pressluftzuführung zu einem Druckraum 32, gebildet durch Griffkörper 3 und Zylinder 2, aufweist.

Im Zylinder 2 ist endenseitig im Bereich der Ausgangsposition für den Schlaghub des Kolbens 1 ein Lufteinlass 21 durch eine radiale Bohrung gebildet, welcher bzw. welche durch einen rohrförmigen Ventilkörper 4 verschließbar ist. In einem mit dem Zylinder 2 in Verbindung stehenden Griffkörper 3 ist in radialer Richtung, nach einem Ventilkörper 4 eine Bohrung gleichgerichtet mit jener 21 in der Zylinderwand, also radial, weitergeführt und dient als Lufteinlass in ein Leitmittel 31 im Griffkörper 3.

Im Griffkörper 3 erfolgt durch eine in das Leitmittel 31 mündende, axiale Bohrung eine Umleitung von Druckluft für einen Rückhub vom Kolben 1, wobei in der Bohrung ein Steckverbundteil 5 eingebracht ist, welches Teil 5 einen Kanal als Druckluftleitmittel 51 aufweist.

Gegenüberliegend ist das Steckverbundteil 5 in einen PTU-Schalldämpfer 6 einragend positioniert, in welchem eine Druckluftleitung zu den Einlässen für einen Rückhub im Zylinder 2 weitergeführt ist.

Der Zusammenbau der Teile erfolgt im Wesentlichen in einem ersten Schritt durch Einschieben eines Zylinders 2 mit eingelegtem Ventilkörper 4 und Kolben 1 in einen vormontierten Griffkörper 3, welches mit einem Steckverbundteil 5 versehen ist. Im Folgeschritt sind Sicherungsmittel einzusetzen, sowie ein Schalldämpfer 6 aufzuschieben und zu einem Einrasten zu bringen.

Bei einer Demontage für Servicearbeiten oder einer Reinigung eines erfindungsgemäßen Presslufthammers können nach Überwindung von Einrastmittel oder Lösung von Sicherungsmittel in einfacher Weise der PTU-Schalldämpfer 6 vom Griffkörper 3 mit einem Steckverbundteil 5 abgezogen und Zylinder 2 und Griffkörper 3 schiebend getrennt werden, sodass der Ventilkörper 4 und die Umsteuerkomponenten 21,31 freiliegen.

Fig. 2 ist ein Schnitt AA eines Presslufthammers A gemäß Fig. 1 senkrecht zur Hammerlängsaxe im Bereich einer Ventilsteuerung prinzipiell dargestellt.

Im Endenbereich bildet ein einspringender Absatz in einem Zylinder 2 einen Freiraum bzw. Ventilraum zwischen Zylinder 2 und einem Griffkörper 3, in welchem Ventilraum ein Ventilkörper 4 radial verschiebbar angeordnet ist.

In radialer Richtung mit gleicher Axe sind im Ventilraumbereich als Lufteinlass 21 im Zylinder 2 und als Lufteinlass 31 in den Griffkörper 3 Bohrungen vorgesehen.

Bei einer radialen Verschiebung eines Ventilkörpers 4 mit einem Außendurchmesser kleiner dem Außendurchmesser der Ausnehmung im Ventilraum zum Griffkörper 3 hin und einem Innendurchmesser größer dem Außendurchmesser des Zylinders 2 im Ventilraum können durch diesen alternativ die Lufteinlässe 21 bzw. 31 in den Zylinder 2 oder in den Griffkörper 3 geschlossen bzw. geöffnet werden.

Wie Fig. 3 in einem axialgeführten Schnitt im Bereich der Lufteinlässe 21,31 zeigt, ist unmittelbar unter dem Ventilraum und mit diesem verbunden ein Druckraum 32 durch radiale Ausnehmungen von Zylinder 2 und Griffkörper 3 gebildet.

Ein rohrförmiger Ventilkörper 4 hat in Rohraxrichtung Ausnehmungen an mehreren Stellen, sodass trotz stimseitigem Anliegen an einer Radialteilfläche des Zylinders 2 jeweils ein Verbindungsmittel 41 zum Druckraum 32 gegeben ist, welcher Druckraum 32 mit einer steuerbaren Pressluftzuleitung (Fig. 1) in Verbindung steht.

## Patentansprüche

1. Presslufthammer (A), insbesondere handgeführter Presslufthammer, bestehend aus einem Halte- oder Griffkörper (3), einem steuerbaren Druckluft-Einlassventil, einem Zylinder (2) mit einem Schlagkolben (1) , einem Ventilkörper bzw. Steuerkörper (4) zur Druckluft-Wegsteuerung aus einem Druckringraum für einen Schlag- oder Arbeitshub und einen Rückhub des Kolbens (1) sowie einem Schalldämpfer (6) mit Abluftaustrag (61),
wobei der Ventilkörper (4) bzw. Steuerkörper zum Öffnen und Schließen der Lufteinlässe (21, 31) für eine Beaufschlagung des Kolbens (1) im Zylinder (2) mit Druckluft rohrförmig als Ring ausgebildet ist, wobei der Ventilkörper (4) bzw. Steuerkörper einen *Außendurchmesser von kleiner* als *der Ausnehmung zum Griffkörper (3) hin und einen Innendurchmesser von größer als der Außendurchmesser des Zylinders (2) in der Ausnehmung aufweist, wobei die Lufteinlässe (21,31) für eine Beaufschlagung des Kolbens (1) im Zylinder (2) mit Druckluft im Wesentlichen senkrecht zur Bewegungsaxe (x) des Kolbens (1) in einer Richtung einander gegenüberliegend angeordnet sind*,
**dadurch gekennzeichnet, *dass*** *die Druckluftzuleitung zum Kolben (1) für einen Rückhub desselben vom Griftkörper (3) über ein Streckverbundfeil (5) und den Schalldämpfurtgskärper (6) zu Lufteinlass in den Zylinder gerührt ist.*

2. Presslufthammer (A) nach Anspruch 1, **dadurch gekennzeichnet, dass** der rohrförmige Ventilkörper bzw. Steuerkörper (4) zumindest auf einer der Stirnseiten in Rohraxrichtung Vertiefungen bzw. Ausnehmungen als Verbindungsmittel (41) zum Druckringraum (32) aufweist.

3. Presslufthammer (A) nach Anspruch 1 oder 2, **dadurch gekennzeichnet, dass** der Zylinder (2) für den Schlagkolben (1) eine im Wesentlichen axsymmetrische Wanddicke frei von Längsbohrungen aufweist.

4. Presslufthammer (A) nach einem der Ansprüche 1 bis 3, **dadurch gekennzeichnet, dass** der Schalldämpfer (6) für den Abluftaustrag mit dem Halte- bzw. Griffkörper (3) und mit dem Zylinder (2) in Wirkverbindung steht und ein Druckluftleitmittel (51) zur Beaufschlagung des Kolbens (1) für den Rückhub aufweist.

5. Presslufthammer (A) nach einem der Ansprüche 1 bis 4, **dadurch gekennzeichnet, dass** der Schalldämpfer (6) aus technischen Polyurethan (TPU) gebildet ist, und dass die Verbindungen mit dem Halte- oder Griffkörper (3) und mit dem Zylinder (2) sowie die Verbindung des Druckluftleitmittels (52) als Steckverbindungen ausgebildet sind.

## Claims

1. Pneumatic drill (A), in particular a hand-operated pneumatic drill, consisting of a holding or gripping body (3), a controllable compressed air inlet valve, a cylinder (2) with a percussion piston (1), a valve body or control body (4) for the compressed air-path control of a pressure annulus for an impact or working stroke and a return stroke of the piston (1), as well as a silencer (6) with a used-air outlet (61), whereby the valve body (4) or the control body for opening and closing the air inlets (21, 31) to act on the piston (1) in the cylinder (2) with compressed air, is tube-shaped as a ring, whereby the valve body (4) or control body has an outer diameter smaller than the recess in the handle (3), and an inner diameter greater than the outer diameter of the cylinder (2) in the recess, whereby the air inlet (21, 31) is arranged to act on the piston (1) in the cylinder (2) with compressed air substantially perpendicular to the axis of movement (x) of the piston (1) in directions opposite to one another, **characterised in that** the compressed air supply line to the piston (1) for the return stroke of the same is guided to the air intake in the cylinder from the handle (3) via a plug connecting part (5) and the silencer (6).

2. Pneumatic drill (A) according to claim 1, **characterised in that** the tube-shaped valve body or control body (4) has at least indentations or recesses as connecting means (41) to the pressure annular space (32) at one of the end faces in the pipe axial direction.

3. Pneumatic drill (A) according to claim 1 or 2, **characterised in that** the cylinder (2) has a substantially asymmetrical wall thickness free of longitudinal bores for the percussion piston (1).

4. Pneumatic drill (A) according to one of the claims 1 to 3, **characterised in that** the silencer (6) for the used air outlet is in operative connection with the handle (3) and with the cylinder (2), and has a compressed air guidance means (51) to act on the piston (1) for the return stroke.

5. Pneumatic drill (A) according to any one of the claims 1 to 4, **characterised in that** the silencer (6) is made of technical polyurethane (TPU), and that the connections to the handle (3) and the cylinder (2), as well as with the connection of the compressed air guidance means (52) are formed as plug connectors.

## Revendications

1. Marteau-piqueur (A), en particulier marteau-piqueur portable, constitué d'un corps de support ou corps de préhension (3), une vanne d'admission d'air comprimé commandable, un cylindre (2) avec un piston de frappe (1), un corps de vanne ou corps de commande (4) pour guider la circulation de l'air comprimé sortant d'une chambre de pression annulaire pour un mouvement de percussion ou de travail et un mouvement de retour du piston (1), ainsi qu'un amortisseur de bruit (6) avec une sortie d'air d'échappement (61), le corps de vanne ou corps de commande (4) étant adapté sous forme tubulaire en anneau pour ouvrir et fermer des entrées d'air (21, 31) destinées à alimenter en air comprimé le piston (1) dans le cylindre (2), ledit corps de vanne (4) ou corps de commande ayant un diamètre extérieur allant d'une valeur inférieure à celui de l'évidement vers le corps de préhension (3) et un diamètre intérieur allant d'une valeur supérieure au diamètre extérieur du cylindre (2) dans l'évidement, les entrées d'air (21, 31) destinées à alimenter en air comprimé le piston (1) dans le cylindre (2) étant disposées sensiblement perpendiculairement à l'axe de déplacement (x) du piston (1) dans une direction opposée l'une à l'autre,
**caractérisé en ce que** la conduite d'admission d'air comprimé vers le piston (1) pour un mouvement de retour de celui-ci est menée depuis le corps de préhension (3) vers l'entrée d'air dans le cylindre en passant par un élément de liaison enfichable (5) et le corps de l'amortisseur de bruit (6).

2. Marteau-piqueur (A) selon la revendication 1, **caractérisé en ce que** le corps de vanne ou corps de commande (4) tubulaire comporte, au moins sur l'une des faces frontales dans le sens de l'axe du tube, des creux ou évidements formant des moyens de liaison (41) vers la chambre de pression annulaire (32).

3. Marteau-piqueur (A) selon la revendication 1 ou 2, **caractérisé en ce que** le cylindre (2) pour le piston de frappe (1) comporte une épaisseur de paroi sensiblement asymétrique, sans forures longitudinales.

4. Marteau-piqueur (A) selon l'une quelconque des revendications 1 à 3, **caractérisé en ce que** l'amortisseur de bruit (6) pour la sortie d'air d'échappement est en liaison active avec le corps de support ou corps de préhension (3) et avec le cylindre (2) et comporte un moyen de guidage d'air comprimé (51) afin de solliciter le piston (1) pour le mouvement de rappel.

5. Marteau-piqueur (A) selon l'une quelconque des revendications 1 à 4, **caractérisé en ce que** l'amortisseur de bruit (6) est réalisé en polyuréthanne technique (TPU), et **en ce que** les liaisons avec le corps de support ou corps de préhension (3) et avec le cylindre (2), ainsi que la liaison du moyen de guidage d'air comprimé (52) sont réalisées sous la forme de raccords par enfichage.
